# DEMANDE DE BREVET EUROPEEN

(11) **EP 0 151 378 A2**
(43) Date de publication de la demande: **14.08.1985**
(21) Numéro de dépôt: 84870183.5
(22) Date de dépôt: 19.12.1984
(51) Int. Cl.: B44C 1/17

(54) **Procédé de transfert de caractères, symboles ou pictogrammes différents à partir de signes identiques répétés**

(30) Priorité: 06.01.1984 BE 212171
(71) Demandeur: Bertouille, Léandre Firmin Jean, B-1030 Bruxelles (BE)
(72) Inventeur: Bertouille, Léandre Firmin Jean, B-1030 Bruxelles (BE)
(74) Mandataire: Schmitz, Yvon

(57) **Abrégé**

Procédé pour le transfert de signes imprimés, dans lequel le signe transférable (1) est composé de manière à contenir au moins assez de traits, continus ou discontinus ou de pointillés de tout genre, adéquatement disposés, pour pouvoir représenter au moins deux caractères, pictogrammes ou symboles (2) différents par élimination d'au moins une partie des traits ou pointillés composant ledit signe (1).

## Description

La présente invention concerne un nouveau procédé de transfert de caractères, symboles ou pictogrammes différents à partir de signes transférables identiques répétés.

Traditionnellement,..les signes transférables sont conçus et réalisés pour être transférés intégralement et en une seule opération, de leur support sur la surface réceptrice définitive.

Dans la présente description, on ne développera que le cas des lettres et des chiffres transférables à sec, bien que la présente invention s'applique à des transferts de symboles ou de pictogrammes, tant à sec qu'humides, à chaud, chimiques, etc.

Si le transfert d'un signe en encre, transférable à sec, est une opération connue, simple et généralement bien réussie par des opérateurs non exercés, par contre le positionnement de ces mêmes lettres et chiffres pour former des mots, des nombres ou des phrases agréables à voir est une opération difficile et souvent mal réussie..

On sait d'autre part que les imprimeurs de signes en encre, transférables à sec, s'efforcent de présenter à leur clientèle des planches de caractères contenant tous les caractères de l'écriture concernée mais également chacun de ces caractères dans un nombre correspondant à sa fréquence d'utilisation dans la langue envisagée.

Malgré cela, la répartition des caractères ne correspond pas toujours aux besoins, surtout dans les planches de petit format ou comprenant relativement peu de caractères, vu le format relativement important de ceux-ci.

Le nouveau procédé suivant la présente invention pallie les inconvénients précités.

De façon plus précise, le procédé suivant l'invention, s'appliquant, par exemple, au procédé de transfert comprenant une feuille support, dont une des faces est munie de signes imprimés transférables sur une surface réceptrice grâce à une pression exercée sur la face non imprimée de ladite feuille support, est notamment remarquable en ce que ladite feuille support comporte, au moins sur une partie de sa surface, des signes identiques, formés de traits pleins, continus ou discontinus ou de pointillés de tout genre, composés en telle sorte que, par élimination partielle des traits ou pointillés les composant , ils puissent représenter au moins deux mais de préférence toutes les lettres et/ou tous les chiffres d'une ou plusieurs écritures, tout er. pouvant représenter, dans leur forme entière initiale, une lettre et/ou un chiffre.

Le même procédé peut s'appliquer à des symboles ou des pictogrammes, sans sortir du cadie de l'invention.

Ce qui précède sera mieux compris à la lecture de la description qui va suivre, faite en regard des figures données à titre indicatif e1 nullement limitatif, parmi lesquelles :
- la figure 1 montre un signe qui, laissé dans son entièreté, représente le chiffre huit mais qui, si on en élimine une ou plusieurs parties, permet de représenter les neuf autres chiffres arabes du système décimal.
- la figure 2 montre un signe composé de 24 points, disposés en six rangées horizontales et superposées de 4 points chacune. Ce signe permet de représenter les dix chiffres arabes par élimination de certains points; on en montre quelques-uns.
- la figure 3 montre un signe à partir duquel on peut, par élimination de certaines de ses parties, obtenir une représentation satisfaisante de toutes les lettres majuscules et chiffres de l'écriture dans laquelle est rédigé le présent mémoire; on montre quelques chiffres et lettres réalisés comme décrit.

Le procédé suivant l'invention est également remarquable en ce que, par rapport aux procédés habituels, une opération supplémentaire est nécessaire, à savoir l'élimination d'une ou de plusieurs parties de chaque signe 1 utilisé, pour que la partie restante 2 représente une lettre ou un chiffre désiré, sauf dans le cas du chiffre huit illustré à la figure 1 ou cas analogue.

Le procédé est également remarquable en ce que l'élimination des parties inutiles du signe 1 peut se faire avant ou après l'opération de transfert sur la surface réceptrice définitive, selon la préférence de l'opérateur et en fonction de la nature de la surface réceptrice définitive, et ce par n'importe quel moyen adéquat.

La façon d'éliminer les parties inutiles du signe 1 préférée de l'invention consiste à transférer, suivant la méthode traditionnelle la ou les parties inutiles du signe 1 sur un papier de rebut, pour ne laisser sur la feuille support que la représentation des caractères 2 que l'opérateur désire transférer sur la surface réceptrice définitive.

Le procédé est également remarquable en ce que, les signes subsistant sur la feuille support peuvent être transférés suivant la méthode traditionnelle mais avec le grand avantage qu'un ou plusieurs mots complets, voire plusieurs lignes de mots et de nombres peuvent être transférés sans que l'opérateur n'enlève la feuille support de la surface réceptrice conservant ainsi aux caractères transférés l'alignement et l'espacement donnés par l'imprimeur; l'intervalle entre deux mots ou chiffres ou nombres étant obtenu par l'élimination d'au moins un signe complet.

L'élimination des parties inutiles du signe 1 peut aussi avoir lieu à même la surface imprimée de la feuille support par grattage, oblitération ou tout autre moyen et également, après transfert, sur la surface réceptrice définitive, sans sortir du cadre de l'invention. De même, en cas d'erreur, l'opérateur pourra avoir recours à la méthode qu'il jugera adéquate pour correction, même si cette méthode n'est pas décrite ici.

Le procédé est remarquable en ce que chaque signe transférable identique pouvant représenter plusieurs et idéalement toutes les lettres et chiffres d'une ou plusieurs écritures, le gaspillage est réduit au minimum pour l'usager.

Il doit être entendu que la présente invention n'est nullement limitée aux formes de réalisation décrites et que bien des modifications peuvent être apportées à cette dernière sans sortir du cadre du présent brevet.

## Revendications

1. Procédé pour le transfert de signes imprimés, caractérisé en ce que le signe transférable (1) est composé de manière à contenir au moins assez de traits, continus ou discontinus ou de pointillés de tout genre, adéquatement disposés, pour pouvoir représenter au moins deux caractères , pictogrammes ou symboles (2) différents par élimination d'au moins une partie des traits ou pointillés composant ledit signe (1).

2. Procédé selon la revendication 1, caractérisé en ce que le signe transférable (1), pris intégralement, représente un caractère, pictogramme ou symbole et représente un ou plusieurs autres caractères, symboles ou pictogrammes (2) par élimination d'une ou plusieurs de ses parties.

3. Procédé suivant l'une ou l'autre des revendications 1 et 2, caractérisé en ce que l'élimination d'une ou de plusieurs parties du signe (1) en vue de représenter un quelconque caractère, symbole ou pictogramme (2) avec les parties restantes, peut s'opérer par tout moyen, jugé adéquat, avant le transfert sur la surface réceptrice définitive, par transfert desdites parties à éliminer sur un papier ou toute autre surface de rebut, par grattage des signes en encre

4. Procédé suivant l'une ou l'autre des revendications 1 et ₂, caractérisé en ce que ladite élimination des parties à supprimer s'effectue après transfert du signe (1) en encre sur la surface réceptrice dfinitive, par grattage des parties à éliminer, sur ladite surface, ou par oblitération, ou tout autre moyen adéquat.

5. Procédé suivant l'une ou l'autre des revendications 1 et 2, caractérisé en ce que l'élimination des parties à supprimer s'obtient pendant le transfert du signe (1) sur la surface réceptrice définitive, par omission de transfert de ces dites parties sur ladite surface.

6. Procédé suivant l'une ou l'autre des revendications 1 et 2, caractérisé en ce que l'élimination des parties à supprimer s'obtient par deux des procédés décrits aux revendications 3, 4 et 5, ou par les trois en même temps.
